# FASCICULE DE BREVET EUROPEEN

(11) **EP 1 462 570 B1**
(45) Date de publication et mention de la délivrance du brevet: **05.06.2019**
(21) Numéro de dépôt: 04290758.4
(22) Date de dépôt: 22.03.2004
(51) Int. Cl.: E01B 5/04

(54) **Voie ferrée comprenant un rail à semelle dissymétrique**
Schienenfahrbahn mit asymmetrischer Rillenschiene
Railway track having a grooved asymmetrical rail

(30) Priorité: 25.03.2003 FR 0303624
(43) Date de publication de la demande: 29.09.2004
(73) Titulaire: ALSTOM Transport Technologies, 93400 Saint-Ouen (FR)
(72) Inventeur: Malod-Panisset, Jacques, 78960 Voisins-le-Bretonneux (FR); Ehrsam, Jean, 92140 Clamart (FR)
(74) Mandataire: Thinat, Michel

(56) Documents cités:
- EP-A- 1 217 126
- DE-C- 70 438
- DE-C- 535 754
- FR-A- 2 708 296
- FR-A1- 2 827 879

## Description

L'invention concerne en général les voies ferrées, notamment pour tramways ou trains, selon le préambule de la revendication 1.

Des rails de ce type sont déjà connus, par exemple du document EP 1 217 126. Il est donc connu de les disposer dans des engravures et de remplir les engravures d'une matière élastique, par exemple une résine, pour fixer et isoler électriquement les rails et amortir les vibrations.

Les rails sont en appui sur la résine et subissent au passage du train ou du tramway des efforts verticaux mais également transversaux. Les efforts transversaux tendent à faire tourner le rail autour d'un axe longitudinal, en particulier si, pour des raisons acoustiques ou vibratoires, on utilise une résine souple. Cette rotation est particulièrement gênante pour le guidage du train ou du tramway.

Le document EP-A-1 217 126 décrit une voie ferrée pour véhicule guidé, du type comprenant un support en béton et au moins une paire de files de rails à gorge solidaires du support. Chaque rail est au moins en partie inséré dans une engravure ménagée longitudinalement dans le support et est noyé dans une résine de fixation débordant latéralement de chaque côté du rail. Les rails de cette voie ferrée connue se distinguent de rails antérieurs par une hauteur inférieure à 100 mm et une largeur, la hauteur étant inférieure à 70% de ladite largeur.

Le document FR-A-2 708 296 concerne un rail-piste pour voies de véhicules guidés. Ce rail-piste comprend un champignon formant à sa partie inférieure une surface de roulement, une bavette délimitant avec le champignon une gorge, un patin présentant deux ailes, et une âme reliant le champignon et la bavette avec le patin. Ce rail-piste se distingue de rails antérieurs par le fait que la surface de roulement du champignon comporte une partie arrondie sur chacun de ses bords latéraux et une partie centrale plane d'une largeur supérieure aux deux tiers de la largeur totale de la surface de roulement.

Le document DE-C-70438 concerne un rail à gorge avec une tête asymétrique et une semelle, la tête asymétrique et la semelle étant reliées l'une à l'autre par une âme dont une des deux faces latérales s'étend dans un plan correspondant au plan médian transversal par rapport à la largeur de la semelle.

Dans ce contexte, la présente invention a pour but de pallier le défaut mentionné ci-dessus.

Pour atteindre ce but, la voie ferrée selon l'invention comporte les caractéristiques qui sont énoncées dans la partie caractérisante de la revendication 1.

L'invention sera définie davantage, dans des revendications dépendantes.

D'autres caractéristiques et avantages de l'invention ressortiront clairement de la description qui en est faite ci-dessous, à titre indicatif et nullement limitatif, en référence aux figures annexées, parmi lesquelles :
- la figure 1 est une vue perspective d'une voie ferrée selon l'invention, montrant en coupe dans un plan perpendiculaire à la direction longitudinale les rails de l'invention disposés dans les engravures,
- la figure 2 est une vue du rail de la figure 1 en coupe perpendiculairement à la direction longitudinale, correspondant à un premier mode de réalisation de l'invention,
- la figure 3 est une vue similaire à celle de la figure 2 pour un second mode de réalisation de l'invention, et
- la figure 4 est une vue similaire à celle de la figure 2, pour une variante du second mode de réalisation.

Le rail à gorge représenté sur la figure 1 s'étend suivant une direction longitudinale. 11 comprend, comme le montre la figure 2, une partie inférieure formant une semelle 10 de forme allongée dans une direction transversale, une partie intermédiaire formant une âme 20, et une partie supérieure formant d'un premier côté transversal un champignon 30 et d'un second côté transversal opposé au premier une bavette 40, la bavette 30 et le champignon 40 définissant entre eux une gorge 50 ouverte d'un côté supérieur.

Une face supérieure 31 du champignon, plane ou légèrement bombée, constitue une surface de roulement destinée à recevoir la table de roulement des roues d'un véhicule ferroviaire. Le mentonnet de ces mêmes roues circule dans la gorge 50 du rail.

L'âme 20 est délimitée de deux côtés transversaux opposés par deux surfaces latérales 21 concaves, de concavité tournées vers l'extérieur.

Le rail repose sur une face inférieure 13 plane de la semelle 10, parallèle aux directions transversale et longitudinale.

Selon l'invention, la semelle 10 est dissymétrique dans un plan perpendiculaire à la direction longitudinale.

Plus précisément, on remarquera que le rail présente, considéré en coupe dans un plan perpendiculaire à la direction longitudinale comme sur la figure 2, un axe central 61 s'étendant perpendiculairement à la direction transversale et divisant la semelle 10 en une première partie 11 du côté du champignon 30 et une seconde partie 12 du côté de la bavette 40.

Les première et seconde parties 11 et 12 présentent respectivement des première et seconde largeurs transversales, et la première largeur est supérieure à la seconde.

La première largeur est supérieure à la seconde d'au moins 4 centièmes de la largeur transversale totale de la semelle 10. De préférence, la première largeur est supérieure à la seconde de huit centièmes de la largeur transversale totale de la semelle 10.

Pour les rails de tailles courantes, on choisit ainsi la première largeur supérieure d'au moins 5 millimètres à la seconde. De préférence, on choisit la première largeur supérieure de 10 millimètres à la seconde.

L'axe central 61 peut être défini de différentes façons.

Dans un premier mode de réalisation représenté sur la figure 4, le rail est inertiel et présente une âme 20 qui, considérée en coupe dans un plan perpendiculaire à la direction longitudinale, s'étend sur une faible largeur transversale autour d'un axe principal 64 lui-même perpendiculaire à la direction transversale. L'âme 20 est de hauteur comparable ou supérieure à celle de la partie supérieure du rail.

L'axe central 61 correspondant alors à l'axe principal 64.

Dans un deuxième mode de réalisation, représenté sur les figures 3 et 4, le rail est non inertiel et présente une âme 20 beaucoup plus large transversalement que le rail inertiel de la figure 2. On voit également que cette âme 20 est de hauteur comparable ou inférieure à celle de la partie supérieure du rail.

Dans une première variante de réalisation, représentée sur la figure 4, l'axe central 61 est l'axe divisant la partie supérieure du rail de telle sorte que le champignon 30 se trouve d'un premier côté de l'axe central 61 et la gorge 50 et la bavette 40 d'un second côté de l'axe central 61 opposé au premier.

L'axe central 61 définit alors sensiblement le point de jonction entre la gorge 50 et le champignon 30.

Dans une seconde variante de réalisation représentée sur la figure 3, le champignon 30 et la bavette 40 s'inscrivent entre des premiers et seconds axes 62 et 63 mutuellement parallèles et perpendiculaires à la direction transversale.

Le champignon 30 présente un premier côté latéral extérieur 32 opposé à la bavette 40 et tangent au premier axe 62.

La bavette 40 présente un second côté latéral extérieur 41 opposé au champignon et tangent au second axe 63.

L'axe central 61 est alors l'axe médian des premier et second axes 62 et 63.

L'invention est particulièrement adaptée à un rail présentant une hauteur perpendiculairement à la direction transversale inférieure à 100 millimètres, et une largeur transversale supérieure à sa hauteur.

De préférence, le rail présente une hauteur de 85 millimètres environ et une largeur transversale de 120 millimètres environ, comme les rails illustrés sur les figures 3 et 4.

Le rail de la figure 3 comprend un champignon 30 dont la face supérieure 31 présente une largeur transversale de 56 millimètres environ. Son premier côté latéral extérieur 32 présente une hauteur de 30 millimètres environ. Il est perpendiculaire à la direction latérale.

La gorge 50 présente une largeur transversale de 36 millimètres, mesurée au niveau de son ouverture, et une profondeur de 46 millimètres environ. Elle présente un profil en V dont la pointe serait arrondie.

La bavette 40 présente une face supérieure de largeur 19 millimètres environ et son second côté latéral extérieur 41 présente une hauteur de 46 millimètres environ. Ce côté est sensiblement perpendiculaire à la direction transversale.

La hauteur des première et seconde parties 11 et 12 de la semelle 10 est de 18 millimètres environ. La première largeur transversale de la première partie est de 66 millimètres et la seconde largeur transversale de la seconde partie de 55 millimètres environ.

On notera que la seconde partie 12 de la semelle 10 est d'aplomb avec la bavette 40.

En revanche, la première partie 11 de la semelle 10 fait saillie transversalement vers l'extérieur par rapport au champignon 30.

Le rail de la figure 4 est très proche de celui de la figure 3 et seules les différences entre les deux rails seront décrites ici.

La bavette 40 est plus étroite que celle de la figure 2, et présente une largeur transversale d'environ 16 millimètres. Le second côté latéral extérieur 41 est incliné vers l'extérieur du rail à partir de la face latérale concave 21 correspondante de l'âme 20.

La gorge 50 présente une largeur transversale de 41 millimètres environ, mesurée au niveau de son ouverture. Son côté tourné vers le champignon 30 est sensiblement perpendiculaire à la direction transversale.

La face supérieure 31 du champignon 30 présente une légère inclinaison vers la gorge 50.

Le rail décrit ci-dessus est appliqué à la constitution d'une voie ferrée, selon l'invention, pour train ou tramway. Cette voie comprend typiquement un massif de béton 70, deux engravures parallèles 71 ménagées dans le massif de béton 70, deux rails 72 du type décrit ci-dessus disposés chacun dans une engravure 71 différente, et un matériau élastique 73 remplissant les engravures 71, autour des rails 72 et en dessous de celui-ci. Les rails 72 sont en appui continu sur le matériau élastique 73 par leurs faces inférieures respectives.

Les rails 72 sont orientés dans les engravures de telle sorte que les bavettes 40 soient du côté intérieur de la voie, c'est-à-dire du côté de l'autre rail, et les champignons 30 du côté extérieur.

On va maintenant expliquer l'effet obtenu du fait de la dissymétrie de la semelle du rail.

Comme mentionné plus haut, le rail subit au passage d'un convoi ferroviaire un effort vertical, et, dans certains cas, un effort transversal. Cet effort résulte par exemple de la force du vent soufflant sur le convoi. Il est également particulièrement important dans les courbes de la voie.

Cet effort transversal est repris essentiellement par le champignon d'un des deux rails parallèles. Dans le cas d'une courbe, ce champignon est celui du rail extérieur à la courbe. Pour un effort créé par le vent, le champignon est celui du rail opposé à la direction d'où vient le vent.

Quand on considère le rail en coupe perpendiculairement à son axe longitudinal, cet effort transversal crée un moment de rotation M autour d'un centre de rotation C situé dans le plan de la roue du convoi roulant sur ledit rail.

Ce plan, considéré en coupe, correspond approximativement à l'axe central 61 du rail décrit ci-dessus.

Le moment M tend à faire pivoter la première partie 11 de la semelle 10 dans le sens d'un enfoncement dans la surface supportant le rail, et tend à faire pivoter la seconde partie 12 de la semelle 10 dans le sens d'un décollement de la surface supportant le rail.

Cette surface, dans l'exemple de réalisation de la figure 1, est constituée d'une résine souple, offrant une faible résistance à l'enfoncement de la première partie 11 de la semelle 10.

Le rail tend donc à pivoter autour d'un axe longitudinal.

Le rail de l'invention présente une semelle de largeur transversale sensiblement identique à celle des rails de l'art antérieur. Cette largeur est commandée par la nécessité de reprendre et de répartir les efforts verticaux subis par le rail et par des contraintes de fabrication.

En revanche, cette largeur est répartie de façon dissymétrique autour de l'axe central, la première partie de la semelle, située côté champignon, étant plus large que la seconde située côté bavette. Dans les rails de l'art antérieur, la semelle est symétrique par rapport à l'axe central, les première et seconde parties étant de même largeur.

Cet élargissement de la semelle côté champignon accroît la stabilité du rail et sa résistance au moment de rotation résultant des efforts transversaux. La première partie de la semelle étant en appui sur une plus grande longueur, elle peut plus difficilement s'enfoncer dans la couche de résine sous-jacente.

De manière surprenante, des essais ont montré qu'une différence de largeur de 10 millimètres permettait d'obtenir un effet de stabilisation très satisfaisant, une différence de 5 millimètres étant jugée en conséquence suffisante pour obtenir un effet significatif.

On peut alors, avec des rails de ce type, utiliser des résines plus souples que dans l'art antérieur, possédant une meilleure capacité d'amortissement des vibrations.

## Revendications

1. Voie ferrée pour le déplacement de véhicules tels que des trains ou tramways, comprenant un support (70) en un matériau rigide et une paire de rails à gorge, dont chacun des rails (72) est disposé dans une engravure (71) ménagée dans le support (70) en étant placé dans un matériau élastique (73) remplissant l'engravure, chaque rail comprenant une partie inférieure formant une semelle (10) de forme allongée dans une direction transversale, une partie intermédiaire formant une âme (20) et une partie supérieure formant d'un premier côté transversal un champignon (30) et d'un second côté transversal opposé au premier une bavette (40), la bavette (40) et le champignon (30) définissant entre eux une gorge (50), **caractérisé en ce que** la semelle (10), considérée en coupe dans un plan perpendiculaire à l'axe longitudinal, est dissymétrique par rapport à un axe central (61) perpendiculaire à la direction transversale, l'axe central (61) étant l'axe médian d'un premier axe (62) tangent à un premier côté latéral extérieur (32) du champignon (30) et d'un second axe (63) tangent à un second côté latéral extérieur (41) de la bavette (40), le premier et le second axes (62, 63) étant mutuellement parallèles et perpendiculaires à la direction transversale, l'axe central (61) divisant la semelle (10) en une première partie (11) du côté du champignon (30) et une seconde partie (12) du côté de la bavette (40), la largeur de la première partie (11) étant supérieure à la largeur de la seconde partie (12) afin d'accroître la résistance du rail au moment de rotation (M) résultant des efforts transversaux que le rail subit au passage d'un train.

2. Voie ferrée selon la revendication 1, **caractérisé en ce que** la première largeur du rail est supérieure à la seconde d'au moins 4 centièmes de la largeur transversale totale de la semelle (10).

3. Voie ferrée selon la revendication 1 ou 2, caractérsié en ce que la première largeur du rail est supérieure à la seconde d'au moins 5 millimètres.

4. Voie ferrée selon l'une quelconque des revendications 1 à 3, **caractérisé en ce que** l'axe central (61) divise la partie supérieure du rail de telle sorte que le champignon (30) du rail se trouve d'un premier côté de l'axe central (61), et la gorge (50) et la bavette (40) du rail d'un second côté de l'axe central (61) opposé au premier.

5. Voie ferrée selon l'une quelconque des revendications précédentes, **caractérisé en ce que** le rail présente une hauteur perpendiculairement à la direction transversale inférieure à 100 millimètres, et une largeur transversale supérieure à sa hauteur.

## Patentansprüche

1. Gleisweg für ein Verfahren, von Fahrzeugen wie Züge oder Straßenbahnen, umfassend eine Unterlage (70) aus einem festen Material und ein Paar Rillenschienen, von dem jede der Schienen (72) in einer Bekiesung (71) angeordnet ist, die in der Unterlage (70) ausgebildet ist, indem sie in einem elastischen Material (73) platziert ist, das die Bekiesung ausfüllt, wobei jede Schiene einen unteren Teil umfasst, der eine Sohle (10) länglicher Form in einer transversalen Richtung bildet, einen Zwichenteil, der eine Seele (20) bildet, und einen oberen Teil, der auf einer ersten transversalen Seite einen Kopf (30) bildet und auf einer zweiten transversalen Seite gegenüber der ersten eine Randleiste (40), wobei die Randleiste (40) und der Kopf (30) zwischen sich eine Rille (50) definieren, **dadurch gekennzeichnet, dass** die Sohle (10), betrachtet im Schnitt in einer Ebene senkrecht zur Längsachse, in Bezug auf eine zentrale Achse (61) senkrecht zur transversalen Richtung unsymmetrisch ist, wobei die zentralen Achse (61) die Mittelachse einer ersten Achse (62) ist, die eine erste seitliche äußere Seite (32) des Kopfs (30) tangiert und einer zweiten Achse (63), die an eine zweite seitliche äußere Seite (41) der Randleiste (40) tangiert, wobei die erste und die zweite Achse (62, 63) zueinander parallel und senkrecht zu der transversalen Richtung sind, wobei die zentrale Achse (61) die Sohle (10) in einen ersten Teil (11) auf der Seite des Kopfes (30) und einen zweiten Teil (12) auf der Seite der Randleiste (40) teilt, wobei die Breite des ersten Teils (11) größer als die Breite des zweiten Teils (12) ist, um die Widerstandsfähigkeit der Schiene zum Rotationsmoment (M) zu erhöhen, das aus transversalen Kräften resultiert, denen die Schiene beim Passieren eines Zuges ausgesetzt ist.

2. Gleisweg nach Anspruch 1, **dadurch gekennzeichnet, dass** die erste Breite der Schiene um mindestens 4 Hundertstel der transversalen gesamten Breite der Sohle (10) größer als die zweite ist.

3. Gleisweg nach Anspruch 1 oder 2, **dadurch gekennzeichnet, dass** die erste Breite der Schiene um mindestens 5 Millimeter größer als die zweite ist.

4. Gleisweg nach einem der Ansprüche 1 bis 3, **dadurch gekennzeichnet, dass** die zentrale Achse (61) den oberen Teil der Schiene derart teilt, dass sich der Kopf (30) der Schiene auf einer ersten Seite der zentralen Achse (61) befindet und die Rille (50) und die Randleiste (40) der Schiene auf einer zweiten Seite der zentralen Achse (61) gegenüber der ersten.

5. Gleisweg nach einem der vorangehenden Ansprüche, **dadurch gekennzeichnet, dass** die Schiene eine Höhe, senkrecht zur transversalen Richtung, unter 100 Millimeter und eine transversale Breite aufweist, die größer als ihre Höhe ist.

## Claims

1. A railway track for moving vehicles such as trains or trams, comprising a support (70) made from a rigid material and a pair of grooved rails, whereof each of the rails (72) is positioned in a notch (71) arranged in the support (70) while being placed in a resilient material (73) filling the notch, each rail comprising a lower portion forming a sleeper (10) with an elongate shape in a transverse direction, an intermediate portion forming a core (20) and an upper portion forming, on a first transverse side, a head (30), and on a second transverse side opposite the first, an apron (40), the apron (40) and the head (30) defining a groove (50) between them, **characterized in that** the sleeper (10), considered in section in a plane perpendicular to the longitudinal axis, is asymmetrical relative to a central axis (61) and perpendicular to the transverse direction, the central axis (61) being the median axis of a first axis (62) tangent to a first outer lateral side (32) of the head (30) and a second axis (63) tangent to a second outer lateral side (41) of the apron (40), the first and second axes (62, 63) being parallel to one another and perpendicular to the transverse direction, the central axis (61) dividing the sleeper (10) into a first portion (11) on the head (30) side and a second portion (12) on the apron (40) side, the width of the first portion (11) being greater than the width of the second portion (12) in order to increase the resistance of the rail during the rotation (M) resulting from the transverse forces that the rail experiences upon the passage of a train.

2. The railway track according to claim 1, **characterized in that** the first width of the rail is greater than the second by at least 4 hundredths of the total transverse width of the sleeper (10).

3. The railway track according to claim 1 or 2, **characterized in that** the first width of the rail is greater than the second by at least 5 millimeters.

4. The railway track according to any one of claims 1 to 3, **characterized in that** the central axis (61) divides the upper portion of the rail such that the head (30) of the rail is located on a first side of the central axis (61), and the groove (50) and the apron (40) of the rail on a second side of the central axis (61) opposite the first.

5. The railway track according to any one of the preceding claims, **characterized in that** the rail has a height perpendicular to the transverse direction of less than 100 millimeters, and a transverse width greater than its height.
